# EUROPÄISCHE PATENTSCHRIFT

(11) **EP 0 474 711 B1**
(45) Veröffentlichungstag und Bekanntmachung des Hinweises auf die Patenterteilung: **26.10.1994**
(21) Anmeldenummer: 90908491.5
(22) Anmeldetag: 01.06.1990
(51) Int. Cl.: F02D 41/32, F02D 41/26

(54) **VERFAHREN ZUM BESTIMMEN DER VERBRENNUNGSLUFTMASSE IN DEN ZYLINDERN EINER BRENNKRAFTMASCHINE**
PROCESS FOR DETERMINING THE COMBUSTION AIR MASS IN THE CYLINDERS OF AN INTERNAL COMBUSTION ENGINE
PROCEDE DE DETERMINATION DU VOLUME D'AIR DE COMBUSTION DANS LES CYLINDRES D'UN MOTEUR A COMBUSTION INTERNE

(30) Priorität: 01.06.1989 DE 3917908
(43) Veröffentlichungstag der Anmeldung: 18.03.1992
(73) Patentinhaber: SIEMENS AKTIENGESELLSCHAFT, 80333 München (DE)
(72) Erfinder: ELLMANN, Siegfried, D-8000 München 80 (DE); WIER, Manfred, D-8411 Wenzenbach (DE)
(86) Internationale Anmeldenummer: DE9000422
(87) Internationale Veröffentlichungsnummer: WO9015236

(56) Entgegenhaltungen:
- EP-A- 326 065
- DE-A- 3 721 911
- US-A- 4 519 366
- Patent Abstracts of Japan, vol. 8, no. 43 (M-279) 24 Februar 1984 & JP-A-58 200032 (FUJI JUKOGYO KABUSHIKI KAISHA) 21 November 1983
- Patent Abstracts of Japan, vol. 11, no. 278 (M-623) 09 September 1987 & JP-A-62 078449 (MITSUBISHI ELECTRIC CORP.) 10 April 1987
- Patent Abstracts of Japan, vol 11, no. 146 (M-587) 13 Mai 1987 & JP-A-61 279757 (MITSUBISHI MOTORS CORP.) 10 Dezember 1986

## Beschreibung

Die Erfindung betrifft ein Verfahren zum Bestimmen der Verbrennungsluftmasse die in den Zylindern einer Brennkraftmaschine für eine bestimmte Verbrennung zur Verfügung steht, gemäß Oberbegriff von Anspruch 1.

Um bei einer Brennkraftmaschine für jeden Verbrennungstakt die richtige Kraftstoffmenge zuweisen zu können, muß die dafür zur Verfügung stehende Verbrennungsluftmasse genau bekannt sein. Bei modernen Brennkraftmaschinen wird dazu die durchströmende Luftmasse im Saugrohr über eine Luftmassenmessung, wie z.B. über den Öffnungswinkel der Drosselklappe, den Unterdruck oder über Hitzdrahtluftmassenmesser erfaßt. Diese gemessene Luftmasse entspricht aber noch nicht der Verbrennungsluftmasse. Verschiedene Gaslaufzeiten bei unterschiedlichen Drehzahlen, Totzeiten bei instationären Betriebszuständen, verschiedene Umgebungsbedingungen usw. bewirken einen zeitlichen und einen mengenmäßigen Unterschied der gemessenen Luftmasse bezüglich der für einen bestimmten Verbrennungstakt zur Verfügung stehenden Verbrennungsluftmasse.

Zur Kompensation dieser Einflüsse wird die gemessene Luftmasse mittels Korrekturfaktoren korrigiert, so daß sie der Verbrennungsluftmasse entspricht. Die Korrekturfaktoren werden auf dem Motorprüfstand und in Fahrversuchen ermittelt und sind üblicherweise in einem Kennfeld abgelegt.

Diese gefundenen Korrekturfaktoren führen bei der neuen Brennkraftmaschine zu einer optimalen Zuordnung der gemessen Luftmasse zur Verbrennungsluftmasse. Durch auftretende Defekte oder Alterung wird diese Zuordnung jedoch mehr und mehr verfälscht.

Der vorliegenden Erfindung liegt daher die Aufgabe zugrunde, ein Verfahren anzugeben, bei dem die Korrekturfaktoren im Betrieb der Brennkraftnaschine immer wieder optimal angepaßt werden können.

Die erfindungsgemäße Lösung ist im Anspruch 1 gekennzeichnet. Vorteilhafte Weiterbildungen der Erfindung finden sich in den Unteransprüchen.

Bei der Erfindung wird von der Überlegung ausgegangen, daß über eine Messung des Kompressionsdruckverlaufs in den Zylindern die Verbrennungsluftmasse genau bestimmt werden kann. Dieser Kompressionsdruck wird daher über einen Brennraumdrucksensor während jedes Kompressionstakts in jedem Zylinder laufend gemessen. Da der Druckanstieg während des Kompressionstakts eine Polytrope Zustandsänderung ist, kann die Verbrennungsluftmasse aus der Kurbeltriebkinematik und den thermodynamischen Zustandsgleichungen berechnet werden. Diese Verbrennungsluftmasse wird dann mit der über die Luftmassenmessung ermittelten Verbrennungsluftmasse verglichen. Ergibt sich dabei eine Abweichung so wird bei der weiteren Luftmassenbestimmung die übliche Korrektur so angepaßt, daß die Abweichung verschwindet.

Durch die laufende Adaption der Luftmassenermittlung wird eine jedem Zylinder individuell richtige Kraftstoffmenge zugewiesen und so eine Zylindergleichstellung erreicht.

Gemäß einer Weiterbildung der Erfindung wird die Korrektur nur dann verändert, wenn mehrmals hintereinander Abweichungen aufgetreten sind. Dadurch werden kurzzeitig auftretende Störeinflüsse ausgefiltert.

Die Erfindung wird anhand der Zeichnungen näher erläutert. Dabei Zeigen
- Figur 1: ein Übersichtsschaltbild mit den relevanten Teilen einer Brennkraftmaschine zur Durchführung des erfindungsgemäßen Verfahrens,
- Figur 2, 3: ein Flußdiagramm zur Durchführung des Verfahrens, und
- Figur 4: den Druckverlauf im einem Zylinder während des Kompressionstakts
In Figur 1 ist schematisch das Saugrohr 1 einer Brennkraftmaschine dargestellt, über das den einzelnen Zylindern Luft zugeführt wird. Zur Steuerung der Luftmasse ist eine Drosselklappe 2 vorgesehen, die vom Fahrer betätigt wird. Jedem Zylinder mit Einlaß- und Auslaßventil ist ein Kraftstoffeinspritzventil 3 zugeordnet, dem Kraftstoff mit konstantem Druck von einer nicht dargestellten Kraftstoffversorgungsanlage zugeführt wird.

Eine Zündkerze 7 in jedem Zylinder wird von einem Zündsystem 6 angesteuert.

Die Steuerung von Kraftstoffeinspritzung und Zündung übernimmt ein Mikrocomputer 5 mit entsprechenden Eingangs- und Ausgangsschnittstellen. Als Eingangsgrößen erhält er dazu ein Stellungssignal entsprechend der Stellung der Drosselklappe 2 sowie den Brennraumdruck p über jeweils einen Brennraumdrucksensor 4 für jeden Zylinder. Weitere Eingangsgrößen sind die von entsprechenden Sensoren abgeleiteten Werte für die Drehzahl n, die Ansauglufttemperatur TAL und die Kurbelwellenposition KW.

Der Mikrocomputer 5 führt vor jeder Kraftstoffeinspitzung in einen der Zylinder das in Figur 2 dargestellte Verfahren aus.

Beim Schritt S1 wird die Stellung α der Drosselklappe sowie die Drehzahl n der Brennkraftmaschine eingelesen. Aus einem im Mikrocomputer 5 abgespeicherten Kennfeld wird dann beim Schritt S2 eine Luftmasse ṁL bestimmt.

Diese Luftmasse ṁL entspricht nun noch nicht der Verbrennungsluftmasse ṁLV, die in den im Verbrennungsablauf nächstfolgenden Zylinder gelangt. Dementsprechend wird für die Luftmasse ṁL beim Schritt S3 ein Luftmassenkorrekturfaktor LK ermittelt. Dieser ist in einem Kennfeld abhängig von der beim vorhergehenden Schritt ermittelten Luftmasse ṁL und der Drehzahl n abgelegt. Die Werte für den Luftmassenkorrekturfaktor LK sind experimentell ermittelt und berücksichtigen insbesondere folgende Einflüsse:
- Den Phasenfehler durch die Speicherwirkung des Saugrohrvolumens des Saugrohrs 1, insbesondere bei dynamischen Übergängen;
- den Restgasgehalt durch interne Abgasrückführung bedingt durch die Ventilüberschneidungen;
- die Wandfilmeinflüsse, insbesondere bei dynamischen Übergängen;
- die zylinderselektive Luftzumessung bedingt durch Ventilüberschneidungen;
- die Rechenzeiten des Mikrocomputers 5;
Der Luftmassenkorrekturfaktor LK kann auch über eine Echtzeitberechnung bestimmt werden, die die genannten Einflüsse formelmäßig erfaßt.

Beim Schritt S4 wird dann der Luftmassenkorrekturfaktor LK von der Luftmasse ṁL abgezogen und so die Verbrennungsluftmasse ṁLV erhalten. Beim Schritt S5 ermittelt der Mikrocomputer 5 dann aus dieser Verbrennungsluftmasse ṁLV und der Drehzahl n eine Einspritzzeit ti und öffnet das dem entsprechenden Zylinder zugeordnete Kraftstoffeinspritzventil 3 für diese Einspritzzeit ti. Dadurch gelangt über das mit konstantem Druck versorgte Kraftstoffeinspritzventil 3 die der Verbrennungsluftmasse ṁLV entsprechende Kraftstoffmenge in den Zylinder, so daß ein beliebig einstellbares, z. B. stöchiometrisches, Gemisch vorliegt.

Gemäß dem Flußdiagramm der Figur 3 findet bei den Schritten S6 bis S10 eine Überprüfung der über die Luftmassenmessung ermittelten Verbrennungsluftmasse ṁLV mit Hilfe des über den Brennraumdrucksensor 4 gemessenen Brennraumdrucks p statt. Beim Schritt S6 wird der Druckverlauf während des Kompressionstakts des Zylinders über laufende Einzelmessungen des Brennraumdrucks p1 bis pm erfaßt. Anfang und Ende des Kompressionstakts bestimmt dabei die Kurbelwellenposition KW.

Dieser Vorgang ist in Figur 4 gezeigt. Darin ist der Druckverlauf in dem Zylinder während des Kompressionstakts zwischen den Kurbelwellenpositionen KW1 bis KW2 gezeigt. Da der Druckverlauf während des Kompressionstakts eine polytrope Zustandsänderung ist, bleibt dabei der Polytropenexponent χ konstant. Dieser wird bei den Schritten S7 und S8 bestimmt. Δ ist dabei die Summe der Druckunterschiede von jeweils zwei aufeinanderfolgenden Einzelmessungen. Der Polytropenexponent χ ergibt sich aus Δ dividiert durch die Zahl der Einzelmessungen m.

Mit dem Polytropenexponenten χ und den bekannten Abmessungen des Zylinders wird dann beim Schritt S9 die sich aus der Druckmessung ergebende Verbrennungsluftmasse ṁLVp aus der Kurbeltriebkinematik und den thermodynamischen Gasgleichungen berechnet.

Beim Schritt S10 folgt nun der Vergleich der über die Luftmassenmessung (Schritte S1 bis S4) und der über die Druckmessung (Schritte S6 bis S9) ermittelten Verbrennungsluftmassen. Ergibt der Vergleich keine Abweichung, so wird der Programmlauf beendet.

Ist dagegen eine Abweichung vorhanden, so wird beim Schritt S11 geprüft, ob diese einen Grenzwert G übersteigt. Ist dies nicht der Fall, so wird wiederum der Programmlauf beendet, da nur geringfügige Abweichungen der ermittelten Verbrennungsluftmassen keine Rolle spielen. Bei größeren Abweichungen folgt der Schritt S12. Um vorübergehende kurzzeitige Abweichungen auszuschließen, wird dabei geprüft, ob zehnmal eine Abweichung aufgetreten ist.

Ist dies der Fall, wird beim Schritt S13 eines oder beide Kenn-Felder der Schritte S2 und S3 adaptiert. Je nach Größe und Höhe der Abweichung werden dabei einzelne Kennfeldpunkte oder auch ganze Kennfeldbereiche so abgeändert, daß die über die Luftmassenmessung ermittelte Verbrennungsluftmasse der über die Druckmessung ermittelten gleich wird. Entsprechende Verfahren zur Kennfeldadaption sind z.B. im SAE PAPER 865080 beschrieben.

Die Ermittlung des Polytropenexponenten χ beim Schritt S8 bietet zusätzlich eine einfache Diagnosemöglichkeit für den Zustand des betreffenden Zylinders. Mit zunehmender Alterung tritt in den Zylindern ein Luftverlust (Blowby) auf, der durch den Verschleiß der Kolbenringe und der dadurch verursachten Verschlechterung der Abdichtung bedingt ist. Ohne diesen Luftverlust - also bei vollkommen intaktem Zylinder - hat der Polytropenexponent χ einen bestimmten konstanten Wert. Zur Diagnose wird daher die Änderung der Polytropenexponenten herangezogen. Die Höhe der Änderung ist dann ein Maß für den Luftverlust und damit für den Zustand des Zylinders. Die auftretenden Änderungen werden daher abgespeichert und können bei der nächsten Motordiagnose von einem entsprechenden Diagnosegerät abgefragt werden. Ebenso können die Änderungen von einem im Fahrzeug befindlichen Diagnosesystem ausgewertet werden, wodurch z.B. der Fahrer rechtzeitig vor sich anbahnenden Defekten gewarnt werden kann.

## Patentansprüche

1. Verfahren zum Bestimmen der Verbrennungsluftmasse, die in einem oder mehreren Zylindern einer Brennkraftmaschine für eine bestimmte Verbrennung zur Verfügung steht,
wobei über eine Luftmasssenmessung im Saugrohr laufend die angesaugte Luftmasse gemessen wird,
wobei diese gemessene Luftmasse einer Korrektur unterzogen wird, so daß sie der Verbrennungsluftmasse entspricht,
**dadurch gekennzeichnet,**
daß über eine Brennraumdruckmessung der Druck in jedem Zylinder gemessen wird,
daß aus dem Druckverlauf während eines Kompressionstakts die Verbrennungsluftmasse für jeden Zylinder bestimmt wird und daß durch eine Adaption der Korrektur der Unterschied zwischen der über die Luftmassenmessung und die Brennraumdruckmessung ermittelten Verbrennungsluftmassen kompensiert wird.

2. Verfahren nach Anspruch 1,
**dadurch gekennzeichnet,**
daß die Adaption erst durchgeführt wird, wenn mehrmals Unterschiede bei den ermittelten Verbrennungsluftmassen aufgetreten sind.

3. Verfahren nach Anspruch 1,
**dadurch gekennzeichnet,**
daß die Korrektur über eine Echtzeitberechnung erfolgt.

4. Verfahren nach einem der Ansprüche 1 bis 3,
**dadurch gekennzeichnet,**
daß die Korrektur über mindestens ein Kennfeld erfolgt.

5. Verfahren nach Anspruch 1,
**dadurch gekennzeichnet,**
daß aus dem Druckverlauf während eines Kompressionstakts der Luftverlust ("Blowby") mittels der Polytropengleichung aus den Abweichungen der ermittelten Polytropenkonstanten χ gegenüber der Polytropenkonstanten χ für einen intakten Zylinder bestimmt wird.

6. Verfahren nach Anspruch 5,
**dadurch gekennzeichnet,**
daß aus dem Ausmaß des Luftverlusts eine Information abgeleitet wird, die Aufschluß über einen Alterungseffekt oder einen Defekt der Brennkraftmaschine gibt und diese Information für ein Diagnosesystem benutzt wird.

## Claims

1. Method for determining the combustion air mass which is available for a certain combustion in one cylinder or a plurality of cylinders of an internal combustion engine, the induced air mass being continuously measured by means of an air mass measurement in the induction pipe and this measured air mass being subject to a correction so that it corresponds to the combustion air mass, characterized in that the pressure in each cylinder is measured by means of a combustion space pressure measurement, in that the combustion air mass for each cylinder is determined from the variation of pressure during a compression stroke and in that compensation is provided for the difference between the combustion air masses determined by means of the air mass measurement and the combustion space pressure measurement by means of an adaptation of the correction.

2. Method according to Claim 1, characterized in that the adaptation is only carried out when differences in the combustion air masses determined have appeared several times.

3. Method according to Claim 1, characterized in that the correction takes place by means of a real-time calculation.

4. Method according to one of Claims 1 to 3, characterized in that the correction takes place by means of at least one characteristic diagram.

5. Method according to Claim 1, characterized in that the air loss ("blowby") is determined, by means of the polytropic equation, from the variation of pressure during a compression stroke by using the deviations between the polytropic constant χ found and the polytropic constant χ for an intact cylinder.

6. Method according to Claim 5, characterized in that information is derived from the amount of the air loss and this information permits a conclusion with respect to an ageing effect or a defect in the internal combustion engine and is used for a diagnosis system.

## Revendications

1. Procédé pour déterminer la masse d'air de combustion qui est disponible pour une combustion déterminée,
dans un ou plusieurs cylindres d'un moteur à combustion interne,
selon lequel la masse d'air aspirée est mesurée en permanence au moyen d'un système de mesure de la masse d'air, dans la tubulure d'admission, et
selon lequel cette masse d'air mesurée est soumise à une correction pour qu'elle corresponde à la masse d'air de combustion,
caractérisé par le fait
que la pression est mesurée dans chaque cylindre au moyen d'une unité de mesure de pression dans la chambre de combustion,
que la masse d'air de combustion est déterminée pour chaque cylindre à partir de l'allure de la pression pendant un cycle de compression, et
que la différence entre la masse d'air de combustion déterminée au moyen du système de mesure de la masse d'air et la masse d'air de combustion déterminée au moyen du système de mesure de la pression dans la chambre de combustion est compensée au moyen d'une adaptation de la correction.

2. Procédé suivant la revendication 1, caractérisé par le fait que l'adaptation est réalisée uniquement lorsque des différences entre les masses d'air de combustion déterminées sont apparues à plusieurs reprises.

3. Procédé suivant la revendication 1, caractérisé par le fait que la correction est réalisée au moyen d'un calcul en temps réel.

4. Procédé suivant l'une des revendications 1 à 3, caractérisé par le fait que la correction est réalisée par l'intermédiaire d'au moins un champ de caractéristiques.

5. Procédé suivant la revendication 1, caractérisé par le fait que la perte d'air ("blowby") est déterminée à partir de l'allure de pression pendant un cycle de compression, au moyen de l'équation polytropique, à partir des écarts de la constante polytropique déterminée χ par rapport à la constante polytropique χ pour un cylindre intact.

6. Procédé suivant la revendication 5, caractérisé par le fait qu'une information, qui donne une indication concernant l'effet de vieillissement ou un défaut du moteur à combustion interne, est tirée de la valeur de la perte d'air et que cette information est utilisée dans un système de diagnostic.
